# DEMANDE DE BREVET EUROPEEN

(11) **EP 0 018 928 A1**
(43) Date de publication de la demande: **12.11.1980**
(21) Numéro de dépôt: 80420046.7
(22) Date de dépôt: 24.04.1980
(51) Int. Cl.: B65D 41/34

(54) **Perfectionnements aux capsules de bouchage à bande de garantie**

(30) Priorité: 27.04.1979 FR 7911670
(71) Demandeur: ASTRA PLASTIQUE Société Anonyme, 69830 Saint Georges de Reneins (FR)
(72) Inventeur: Perne, Raymond, F-69480 Morance (FR); Odet, Philippe, F-69830 Saint Georges de Reneins (FR)
(74) Mandataire: Monnier, Guy

(57) **Abrégé**

Capsule à bande de garantie pour le bouchage des reci- pients à goulot fileté.

La bande de garantie est formée par au moins deux éléments séparés (7) reliés à la base de la jupe (2) par deux bossages dont l'un, référencé (9) et prévu en avant dans le sens de vissage, est plus résistant que l'autre (10), ce dernier se sectionnant lors du dévissage de la capsule.

Bouchage des bouteilles de boissons gazeuses.

## Description

La présente invention a trait aux capsules de bouchage entièrement réalisées en matière synthétique moulée et pourvues d'une bande de garantie propre à assurer l'authentification du contenu du récipient jusqu'au moment de la première utilisation, et elle vise plus particulièrement les dispositifs de ce genre qui sont destinés à être fixés par vissage sur les goulots filetés des bouteilles renfermant des boissons ou autres liquides sous pression gazeuse.

On sait qu'en vue de maintenir l'étanchéité du bouchage en dépit de la pression qui s'exerce sur les capsules, on a été amené à réaliser celles-ci en une matière synthétique très rigide, ne présentant qu'une déformabilité élastique réduite. La base de la paroi cylindrique d'une telle capsule est solidaire, à travers une zone de liaison à faible résistance au déchirage, d'une bande de garantie établie à un diamètre un peu inférieur à celui de ladite paroi de façon à venir porter par un ou plusieurs reliefs internes contre le bord inférieur de l'épanouissement annulaire ou "bague" prévue au-dessous du filetage du goulot.

Il est donc nécessaire que cette bande se déforme lors du vissage de la capsule, pour passer par dessus la bague et pour s'encliqueter élastiquement au-dessous de celle-ci en fin de vissage. S'agissant d'une matière synthétique peu déformable, la zone de liaison doit être suffisamment résistante pour éviter tout risque de déchirage intempestif lors du vissage ; or cette résistance doit être vaincue par le consommateur lors de la première utilisation de la bouteille. On comprend finalement qu'on se heurte à des conditions contradictoires très gênantes en pratique, ce qui fait que les capsules du type visé donnent rarement pleine satisfaction aux utilisateurs ; elles sont soit trop fragiles et elles se déchirent lors de la mise en place, soit trop résistantes et il est très difficile de procéder au débouchage.

Les perfectionnements qui font l'objet de la présente invention ont plus spécialement pour but de remédier à cet inconvénient et de permettre la réalisation d'une capsule vissée à bande de garantie qui soit susceptible de répondre particulièrement bien aux divers desiderata de la pratique.

La capsule de bouchage suivant l'invention, du genre constitué par un corps monobloc comprenant d'une part une jupe cylindrique filetée intérieurement pour coopérer avec le filetage du récipient correspondant et d'autre part une bande de garantie prévue à la base de ladite jupe et comportant au moins un élément à profil substantiellement circulaire relié à la jupe par au moins deux bossages verticaux, ledit élément étant destiné à venir en fin de vissage s'encliqueter au-dessous de l'épaulement ou bague du récipient afin de retenir en place la capsule jusqu'au moment de la première utilisation, est caractérisée en ce que les deux bossages de liaison présentent des résistances inégales au déchirement ou sectionnement, le bossage à plus grande résistance étant celui qui est disposé en avant dans le sens de rotation correspondant au vissage de la capsule sur le récipient.

Le dessin annexé, donné à titre d'exemple, permettra de mieux comprendre l'invention, les caractéristiques qu'elle présente et les avantages qu'elle est susceptible de procurer :
Fig. 1 est une vue en perspective d'une capsule de bouchage suivant l'invention.
Fig. 2 est une coupe axiale de cette capsule, représentée au-dessus du goulot fileté de la bouteille correspondante.
Fig. 3 est une coupe horizontale suivant III-III (fig. ₂).
Fig. 4 reproduit fig. 1, la capsule étant toutefois montrée après dévissage.

la capsule représentée est constituée par une seule pièce - obtenue par moulage d'une matière synthétique relativement rigide telle que le polypropylène ou similaire. A la manière usuelle le corps comprend un fond transversal 1 à profil circulaire, qui se prolonge vers le bas par une jupe cylindrique 2 dont la paroi interne comporte un filet 3. Ce dernier est destiné à coopérer avec le filetage 4 prévu sur le goulot 5 de la bouteille, au-dessus de la bague habituelle 6 dudit goulot. Bien entendu le fond 1 peut être équipé d'un joint plat ou comporter une cheminée cylindrique, ces joint ou cheminée étant destinés à assurer l'étanchéité de l'obturation.

Conformément à l'invention, la bande de garantie prévue à la base de la jupe 1 en vue de coopérer,avec la bague 6 est constituée par des éléments 7, au nombre de deux dans l'exemple de réalisation considéré, établis à un profil semi-circulaire dont le rayon est légèrement inférieur à celui de la jupe 2, si bien que lesdits éléments sont en saillie par rapport à la face interne de ladite jupe. Cette position en saillie est encore accentuée au-niveau d'un redan ou relief 8 prévu sur la paroi interne de chacun des éléments 7.

On notera que l'épaisseur de matière est pratiquement interrompue entre le bord inférieur de la jupe 2 et le bord supérieur de chacun des éléments 7. Ceux-ci sont rendus solidaires de la jupe 2 par deux bossages verticaux 9 et 10 prévus aux extrémités de chaque élément 7 ; le bossage 9 qui lors du vissage de la capsule sur le goulot 5 va se trouver en avant présente une largeur et une hauteur bien supérieures à celles du bossage opposé 10, de telle sorte que chaque bossage 9 constitue en fait un pont très résistant alors que chacun des bossages 10 se comporte au contraire comme un picot de liaison susceptible d'être facilement sectionné.

On comprend que lorsque la capsule est mise en place sur le goulot 5 après remplissage initial de la bouteille, il faut évidemment qu'à un moment donné la bande formée par les deux éléments 7 passe par dessus la bague 6 ; ce passage implique nécessairement une déformation de la bande précitée puisque les redans 8 définissent un diamètre nettement inférieur au diamètre extérieur de ladite bague. Cette déformation peut- intervenir sans que les éléments 7 risquent d'être endommagés du fait que l'effort de traction qui en résulte est supporté ; par le "gros" bossage 9 de chacun desdits éléments, le "petit" bossage 10 n'étant soumis à aucun effort exceptionnel. Comme dans les capsules classiques de ce genre, la bande 7-7 vient en fin de vissage affecter une position axiale telle que les redans ou reliefs 8 sont encliquetés sous la bague 6, leur bord supérieur étant disposé au dessous du bord inférieur de ladite bague. Cette bande, bien visible sur le goulot 5, atteste que la bouteille renferme encore son contenu initial, sans aucune possibilité de substitution.

Quand on veut avoir accès au contenu, on dévisse la capsule à la manière habituelle. Toutefois cette rotation s'accompagne évidemment d'un déplacement axial qui est en principe limité par suite de la portée des reliefs 8 contre le bord inférieur de la bague 6. L'effet de butée ainsi déterminé engendre un effort de traction sur chaque élément 7 qui est donc étiré obliquement et déformé, jusqu'à ce que le bossage 10 cède par sectionnement. La capsule est alors libérée et peut être extraite ; elle se présente désormais à la manière illustrée en fig. 4 où l'on peut voir que les éléments 7 de la bande sont orientés en hélice vers le bas. On conçoit que si une telle capsule est remise en place par vissage sur le goulot 5, le profil particulier des éléments 7 indique de manière manifes te que la bouteille a été préalablement ouverte ; le coefficier de déformabilité élastique ayant été dépassé par étirement oblique préalablement au sectionnement des bossages 10, il est impossible de faire en sorte que les éléments 7 "collent" à nouveau à la base de la jupe 2 : le profil triangulaire référer cé 11 en fig. 4 est permanent.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. Le nombre des éléments 7 qui forment la bande de garantie peut évidemment varier, en fonction notamment du diamètre de la capsule.

## Revendications

Capsule de bouchage, du genre constitué par un corps monobloc comprenant d'une part une jupe cylindrique filetée intérieurement pour coopérer avec le filetage du récipient correspondant et d'autre part une bande de garantie prévue à la base de ladite jupe et comportant au moins un élément à profil substantiellement circulaire relié à la jupe par au moins deux bossages verticaux, ledit élément étant destiné à venir en fin de vissage s'encliqueter au-dessous de l'épaulement ou bague du récipient afin de retenir en place la capsule jusqu'au moment de la première utilisation, caractérisée en ce que les deux bossages de liaison présentent des résistances inégales au déchirement ou sectionnement, le bossage à plus grande résistance étant celui qui est disposé en avant dans le sens _{¡} de rotation correspondant au vissage de la capsule sur le récipient.
